# FASCICULE DE BREVET EUROPEEN

(11) **EP 1 575 843 B1**
(45) Date de publication et mention de la délivrance du brevet: **10.05.2006**
(21) Numéro de dépôt: 03799633.7
(22) Date de dépôt: 18.12.2003
(51) Int. Cl.: B65D 71/50

(54) **MOYEN DE TRANSPORT ET DE POSITIONNEMENT DE RECIPIENTS GIGOGNES**
TRANSPORT- UND POSITIONIERUNGSMITTEL FÜR INEINANDERSTELLBARE BEHÄLTER
MEANS FOR TRANSPORTING AND POSITIONING COLLAPSIBLE CONTAINERS

(30) Priorité: 20.12.2002 FR 0216324
(43) Date de publication de la demande: 21.09.2005
(73) Titulaire: SEB SA, 69130 Ecully (FR)
(72) Inventeur: CHATELAIN, Frédéric, F-74540 Chainaz-Les-Frasses (FR)
(74) Mandataire: Pichat, Thierry
(86) Numéro de dépôt international: PCT/FR2003/003801
(87) Numéro de publication internationale: WO 2004/060769

(56) Documents cités:
- DE-U- 9 420 400
- DE-U- 20 011 792
- US-A- 5 048 688
- US-A- 5 695 086

## Description

La présente invention concerne, de façon générale, un moyen de transport et de positionnement de récipients gigognes.

Le domaine technique de l'invention concerne les réceptacles pour l'emmagasinage ou le transport d'objets.

Plus particulièrement, l'invention concerne un moyen de transport de récipients gigognes possédant chacun une ouverture, un fond, une paroi périphérique de contour fermé autour d'un axe longitudinal et un bord supérieur entourant ladite ouverture.

Le transport ou le rayonnage de récipients gigognes tels qu'une série de casseroles, de poêles, de moules de cuisine nécessite un regroupement de la série de récipients gigognes au sein d'un même emballage. Cet emballage doit permettre de protéger les récipients contre les chocs occasionnés lors du transport ou du stockage entre les récipients et avec des éléments externes à l'emballage.

C'est la raison pour laquelle de nombreux fabricants d'emballages ont développé diverses solutions visant à ranger et protéger les récipients.

Un moyen de transport, de rangement et de positionnement du type précédemment défini, permettant le rangement et la protection des récipients, est par exemple constitué par un ensemble de moyens de calage en carton disposés entre les fonds et les parois des récipients gigognes successifs. Les récipients gigognes que l'on sépare ainsi les uns des autres sont emboîtés les uns dans les autres, du plus grand au plus petit les ouvertures de ces récipients étant orientées vers le haut. Les récipients sont alors emballés à l'aide de films plastiques ou de cartons qui constituent un sur-emballage supplémentaire sur lequel sont disposés suivant le cas les éléments d'accrochage et les étiquettes de commercialisation.

Le problème d'un tel dispositif est qu'il nécessite l'utilisation d'un grand nombre de moyens de calage, ce qui augmente d'autant plus le volume de déchets, et le nombre d'étapes manuelles lors des opérations d'emballage des récipients. De plus, une fois emballés avec de tels moyens de calage et un sur-emballage, les moyens de calage peuvent se déplacer, les récipients gigognes peuvent entrer en contact les uns avec les autres ce qui augmente le risque de chocs, et d'usure par frottement. Il est à noter que les récipients détériorés sont fréquemment retournés chez le fabricant et remplacés à ses frais.

Le problème posé est d'améliorer la productivité lors des opérations de calage et d'emballage de récipients gigognes et de permettre leur emboîtement et leur positionnement tout en évitant les contacts entre ceux-ci même en cas de manipulations brusques lors de transports.

A cette fin, un moyen de transport de récipients gigognes suivant l'invention, par ailleurs conforme à la définition générique qu'en donne le préambule ci-dessus, est tel qu'il comporte une cale pour le positionnement des récipients dont une face comporte :
- au moins un premier groupe d'éléments de surfaces de positionnement latéral séparés les uns des autres et disposés pour recevoir en appui latéral des portions de surface de la paroi périphérique d'un premier récipient et créer un appui latéral discontinu sur la paroi périphérique du premier récipient et un deuxième groupe d'éléments de surfaces de positionnement latéral séparés les uns des autres et disposés pour recevoir en appui latéral des portions de surface de la paroi périphérique d'un deuxième récipient et créer un appui latéral discontinu sur la paroi périphérique du deuxième récipient, le deuxième groupe d'éléments de surfaces de positionnement latéral étant situé à l'extérieur de la surface interne définie par le premier groupe d'éléments de surface de positionnement latéral ;
- au moins un premier et un deuxième groupes d'éléments de surfaces de positionnement longitudinal sensiblement perpendiculaires aux groupes d'éléments de surfaces de positionnement latéral, et disposés pour recevoir en appui longitudinal respectivement le bord supérieur du premier récipient et le bord supérieur du deuxième récipient, le deuxième groupe d'éléments de surface de positionnement longitudinal étant positionné longitudinalement par rapport au premier groupe d'éléments de surfaces de positionnement longitudinal de telle façon que les fonds des deux récipients une fois mis en place soient distants d'une distance non nulle;
- les groupes d'éléments de surfaces de positionnement étant disposés les uns par rapport aux autres pour recevoir le premier récipient à l'intérieur du deuxième récipient sans qu'il y ait de contact entre ces deux récipients.

Grâce au moyen de transport selon l'invention plusieurs récipients gigognes emboîtés les uns dans les autres sont ainsi calés par des éléments de surfaces de positionnement latéraux et longitudinaux : la cale comporte un groupe d'éléments de surfaces de positionnement longitudinal et un groupe d'éléments de surfaces de positionnement latéral pour chaque récipient calé. Les groupes sont positionnés de manière à éviter tout contact entre deux récipients.
Egalement, le fait que les surfaces de positionnement latéral d'un même groupe d'éléments (premier et deuxième groupes) soient séparées les unes des autres permet de créer un appui latéral discontinu sur les paroi périphérique du récipient correspondant. La paroi périphérique d'un récipient est donc partiellement en appui contre le moyen de transport ce qui réduit les efforts d'emboîtement du récipient dans le moyen de transport, lors du montage en usine. L'opération d'emballage (mise en place des récipients gigognes dans le moyen de transport) est ainsi facilitée, ce qui est particulièrement avantageux lorsque cette opération est manuelle.
L'appui latéral discontinu du moyen de transport sur la paroi périphérique du récipient permet également de déformer par endroits le moyen de transport car il n'est pas en contact continu avec la paroi périphérique des récipients (entre deux éléments d'appui éloignés et séparés l'un de l'autre, le moyen de transport est distant de la paroi périphérique) ce qui facilite le désassemblage du récipient de son moyen de transport.

Dans un mode préférentiel de réalisation, les groupes d'éléments de surfaces de positionnement latéral et longitudinal sont disposés en forme de gradins comportant des marches et des contremarches, chaque marche étant formée par l'un des groupes d'éléments de surfaces de positionnement longitudinal et chaque contremarche étant formée par un des groupes d'éléments de surfaces de positionnement latéral.

Un tel mode de réalisation permet de caler des récipients gigognes de hauteurs respectives différentes.

Selon un autre exemple on peut également réaliser une cale dont l'un au moins des groupes d'éléments de surfaces de positionnement latéral possède des portions souples de surfaces aptes à être comprimées par des portions de la paroi périphérique du récipient positionné par ce groupe d'éléments de surfaces et adapté pour le maintenir par clipsage. Ces portions souples de surface forment des zones d'accroche discontinues et réparties sur la paroi latérale du récipient permettant un clipsage facilité. Ces portions souples de surface sont préférentiellement arrondies et ne possèdent pas d'angle vif pouvant entrer en contact avec le récipient

Ce mode de réalisation de l'invention est avantageux car il permet de réaliser le calage et la cohésion entre les récipients et la cale par un simple clipsage. L'assemblage des récipients sur la cale se fait par simple emboîtement et ne nécessite pas l'apport impératif de composants supplémentaires tels que de la colle, des films adhésifs, ou des films plastiques thermorétractables.

La cale peut également être formée d'une matière plastique transparente et rigide. Le résultat est un nouveau type de moyen de transport et de positionnement de récipients gigognes, qui ne comporte qu'une seule pièce assurant le calage de ceux-ci, ce qui permet de réduire la durée des opérations de pré-stockage avant emballage final et transport. De plus la cale selon l'invention peut assurer par elle-même l'accrochage de l'emballage, et sa transparence permet au consommateur d'observer directement les récipients.

D'autres caractéristiques et avantages de l'invention ressortiront clairement de la description qui en est faite ci-après, à titre indicatif et nullement limitatif, en référence aux dessins annexés, dans lesquels:
- la figure 1-A représente une coupe longitudinale de la cale selon l'invention sur laquelle sont positionnés les récipients gigognes,
- la figure 1-B représente une coupe transversale de la cale selon l'invention sur laquelle sont positionnés les récipients gigognes,
- la figure 2 représente une coupe longitudinale de la cale et des récipients non emboîtés sur la cale,
- la figure 3 représente une vue en coupe longitudinale d'une cale selon l'invention dotée d'un logement pour poignée et d'un couvercle,
- la figure 4 représente une coupe de détail d'une portion de la cale et d'un récipient clipsé.

Comme annoncé précédemment, l'invention concerne un moyen de transport pouvant assurer le pré-stockage et l'emballage final pour la commercialisation de récipients 2, 3, 4 gigognes et comportant une seule cale 1 assurant le positionnement de ceux-ci.

Il est entendu par récipients gigognes tous types de récipients ayant la capacité de s'emboîter les uns dans les autres.

La figure 1-A représente trois récipients gigognes emboîtés les uns dans les autres et positionnés grâce à la cale selon l'invention de telle manière qu'il n'y ait pas de contact entre ces différents récipients.

Un premier récipient 2 est positionné sur la cale 1 et emboîté dans un second récipient 3 lui aussi positionné sur la cale et emboîté dans un troisième récipient 4 également positionné sur la cale 1.

Ce type de cale permet de positionner au moins deux récipients. Toutefois cette cale peut être adaptée pour permettre le calage d'un plus grand nombre de récipients par l'ajout d'au moins un groupe d'éléments de surfaces de positionnement longitudinal et au moins un groupe d'éléments de surfaces de positionnement latéral pour chaque récipient additionnel à positionner.

Les récipients gigognes 2, 3, 4 peuvent être de formes multiples telles que circulaire, ovale, rectangulaire, ou triangulaire. Dans le cas particulier de la figure 1, les premier 2, deuxième 3 et troisième 4 récipients gigognes comportent chacun un fond 6 et une paroi périphérique circulaire 7, 8, 9 de contour fermé autour de l'axe longitudinal 10. Dans le cas particulier décrit sur les figures 1-A et 1-B, l'axé longitudinal 10 est également l'axe de symétrie des récipients et de la cale 1. Chacun de ces récipients 2, 3, 4 comporte également une ouverture 5 et un bord supérieur 11 entourant ladite ouverture 5.

Le bord supérieur 5 peut être une simple portion de la paroi périphérique d'un récipient ou peut être formé par un épaulement ou une collerette disposée sur la paroi périphérique d'un récipient.

De tels récipients sont bien connus et sont par exemple des casseroles avec ou sans manche amovible, des poêles ou des moules de cuisson, réalisés par des procédés classiques de moulage, emboutissage ou soudage ou d'extrusion.

La cale 1 comporte des premier 12, 13, 14, 15, deuxième 16, 17, 18, 19 et troisième 27, 28, 29, 30 groupes d'éléments de surfaces de positionnement latéral respectivement destinés à positionner latéralement les premier 2, deuxième 3 et troisième 4 récipients.

La cale 1 comporte également des premier 21, 22, deuxième 23, 24 et troisième 25, 26 groupes d'éléments de surfaces de positionnement longitudinal respectivement destinés à positionner longitudinalement les premier 2, deuxième 3 et troisième 4 récipients.

Le nombre et la taille des éléments de surfaces de positionnement par groupe d'éléments varie en fonction de la dimension et du poids des récipients à positionner. Sur l'exemple des figures 1-A et 1-B chaque groupe d'éléments de surfaces de positionnement latéral comporte quatre éléments de surface de positionnement latéral et chaque groupe de surfaces de positionnement longitudinal comporte au moins deux éléments de surfaces de positionnement longitudinal.

Ces groupes d'éléments de surfaces peuvent être composés de petites portions de surfaces de manière à créer des sortes d'appuis ponctuels sur le bord 11 des récipients. Il est préférable que chaque élément de surface possède une dimension (par exemple la longueur d'appui entre le moyen de transport et la paroi périphérique du récipient) supérieure à 1 centimètre de manière à répartir l'effort d'appui du récipient sur la cale et éviter à la fois la dégradation de la cale et du récipient. L'ensemble de ces éléments de surfaces pouvant aller jusqu'à couvrir la moitié de la périphérie.

Les récipients 2, 3, 4 sont respectivement positionnés longitudinalement par au moins deux éléments de surfaces 21 et 22 pour le premier récipient 2, par au moins deux éléments de surfaces 23, 24 pour le second récipient 3 et par au moins deux éléments de surface 25, 26 pour le troisième récipient 4. Les premier, deuxième et troisième groupes d'éléments de surfaces de positionnement longitudinal sont sensiblement perpendiculaires aux éléments de surfaces des premier, deuxième et troisième groupes d'éléments de surfaces de positionnement latéral.

Le premier groupe d'éléments de surfaces de positionnement latéral 12, 13, 14, 15 définit une première surface interne 20 représentée par des hachures sur la figure 1-B dont le contour correspond approximativement au contour du premier récipient 2. Les éléments de surfaces des deuxième groupes d'éléments de surfaces de positionnement latéral et longitudinal du deuxième récipient 3 sont disposés à l'extérieur de cette première surface interne 20.

De même, le deuxième groupe d'éléments de surfaces de positionnement latéral 16, 17, 18, 19 définit une deuxième surface interne 39 également représentée par des hachures sur la figure 1-B dont le contour correspond approximativement au contour du deuxième récipient 3. Les éléments de surfaces 25, 26, 27, 28, 29, 30 des troisième groupes d'éléments de surfaces de positionnement latéral et longitudinal du troisième récipient 4 sont disposés à l'extérieur de cette deuxième surface interne 39.

Les éléments de surfaces de positionnement latéral sont représentés comme venant en appui sur la partie extérieure du bord 11 des récipients 2, 3, 4 mais l'appui peut être aussi réalisé sur le bord intérieur des récipients et éventuellement simultanément sur les bords intérieurs et extérieurs des récipients.

De même les éléments de surfaces de positionnement longitudinal sont représentés comme venant en appui sur le bord 11 de chacun des récipients 2, 3, 4, mais ces appuis peuvent être réalisés sur d'autres parties des récipients.

Les premier 21, 22, deuxième 23, 24 et troisième 25, 26 groupes d'éléments surfaces de positionnement longitudinal sont respectivement disposés selon trois plans distincts entre eux et sont décalés selon l'axe longitudinal 10 de manière à ce qu'une fois mis en place et en butée sur ces éléments, les récipients 2, 3, 4 restent espacés les uns des autres. Un espace d'au moins 1 mm entre les fonds de deux récipients consécutifs est souhaitable pour éviter un risque de contact entre deux récipients consécutifs.

Comme le montrent les figures 1-A et 1-B, la cale est en forme de gradins, les plans de chaque groupe d'éléments de surfaces de positionnement longitudinal forme une des marches du gradin et les groupes d'éléments de surfaces de positionnement latéral forment les contremarches.

Les première, deuxième et troisième marches de la cale 1 en forme de gradin sont respectivement formées par les premier, deuxième et troisième groupes d'éléments de surfaces de positionnement longitudinal.

Les première, deuxième et troisième contremarches de la cale en forme de gradin sont respectivement formées par les premier, deuxième et troisième groupes d'éléments de surfaces de positionnement latéral.

La figure 2 représente une coupe de la cale 1 et des premier 2, deuxième 3, et troisième 4 récipients non encore emboîtés sur cette cale 1.
Les trois récipients gigognes sont axés selon l'axe longitudinal 10 qui est également l'axe d'emboîtement des récipients lors de la mise en position sur la cale 1 suivant le sens du mouvement défini par la flèche 40.

La figure 3 représente un mode particulier de réalisation de l'invention comportant un couvercle 34 qui constitue avec la cale 1 un emballage de protection des récipients 2, 3, 4. Ce couvercle épouse le contour du troisième récipient et peut venir en appui sur le fond 6 et la paroi latérale périphérique 37 de la cale 1.
De préférence ce couvercle 34 comporte une paroi latérale périphérique 35 venant en appui et assemblée sur la paroi latérale périphérique 37 de la cale 1. Le récipient 4 gigogne qui a une taille supérieure aux autres récipients peut être utilisé comme couvercle, c'est par exemple le cas du troisième récipient 4 représenté sur la figure 1-A qui recouvre l'ensemble des autres récipients 2, 3.

La surface du couvercle 34 qui est tournée vers l'extérieur de la cale 1 peut comporter des inscriptions d'identification des récipients que la cale 1 est apte à recevoir ainsi que toute inscription commerciale.

Une portion extérieure de la cale s'étendant à l'extérieur des surfaces de positionnement peut comporter au moins un moyen conventionnel de suspension 33 destiné à permettre la suspension de la cale sur un présentoir compatible de vente ou un rayonnage de stockage, tel qu'un simple orifice apte à être enfilé autour d'une tringle support.

Un logement 36 est pratiqué sur la portion extérieur de la cale afin de permettre l'emboîtement d'au moins une poignée 32 amovible de préhension des récipients généralement vendue avec ces récipients. Une portion du couvercle 34 vient préférentiellement recouvrir le logement 36 afin d'y bloquer la poignée et corrélativement afin de réduire le risque de vol de cette poignée.

Un détail A de la figure 3 est agrandi sur la figure 4. Ce détail montre un exemple de structure de clipsage destiné au maintien en position de l'un au moins des récipients sur la cale 1.

Des portions souples 31 et élastiques sont disposées sur l'un au moins des groupes d'éléments de surfaces de positionnement latéral. Ces portions souples 31 sont disposées sensiblement parallèles avec la paroi périphérique du récipient et sont proches du bord du récipient de manière à venir en appui et comprimer celui-ci. Lors de l'insertion du récipient dans la zone de positionnement prévue sur la cale 1, la portion souple 31 est comprimée et déformée élastiquement par le bord 11 du récipient. Une fois le récipient en position, cette portion souple vient en appui sur une portion légèrement inclinée du bord du récipient et exerce corrélativement une force élastique de compression du récipient sur l'un au moins des éléments de surfaces 22 de positionnement longitudinal. Ainsi bloqué le récipient est maintenu par clipsage sur la cale 1. Chaque récipient est au moins maintenu par deux clips et préférentiellement par plusieurs clips équidistants les uns des autres.

Un tel clips peut être réversible, et autoriser le retrait du récipient clipsé par un simple effort de traction et d'éloignement du récipient par rapport à la cale. Le clips peut être prévu irréversible afin que le retrait du récipient ne puisse se faire que par destruction de la cale.

Dans le cas où le clips est irréversible, la cale est prédécoupée selon un ou plusieurs axes d'affaiblissement localisé. La zone pré-découpée entoure préférentiellement toutes les portions souples 31 de surfaces aptes à être comprimées et appartenant au même groupe d'éléments de surfaces de positionnement latéral.

Cette zone de pré-découpe est destinée à permettre le déchirage de la cale 1 et l'extraction des récipients 2, 3, 4.

Selon un autre mode complémentaire de réalisation, en plus de sa première face 38, la cale 1 possède une deuxième face 37 située au verso de la première 38. La deuxième face 37 possède au moins un groupe d'éléments de surfaces de positionnement latéral et au moins un groupe d'éléments de surfaces de positionnement longitudinal aptes à recevoir au moins un récipient. De cette façon, des récipients gigognes tels que des casseroles peuvent être positionnés sur l'une des deux faces d'une même cale qui peut recevoir simultanément un récipient de forme différente sur l'autre face, tel qu'une poêle.

La cale en forme de gradin est généralement produite par une méthode classique de thermoformage d'une feuille en matière plastique.

La cale devant être à la fois rigide pour maintenir les récipients gigognes et déformable pour permettre leur extraction, l'épaisseur de la feuille thermoplastique est avantageusement inférieure à 1 millimètre et préférentiellement choisie entre 500 microns et 1 millimètre, et est préférentiellement de 800 microns.

Les matières plastiques utilisées pour former une telle cale sont du polyéthylène PE,
ou préférentiellement polyéthylène téréphtalate PET qui sont des matières alimentaires faciles à thermoformer, transparentes, résistantes aux ultraviolets, et recyclables. On peut également réaliser la cale thermoformée avec du polystyrène PS, du polystyrène haute densité HDPS, du polystyrène moyenne densité MDPS, du Polypropylène PP, du Polyuréthane PU, du polychlorure de vinyle PVC et préférentiellement du Polyéthylène Téréphtalate amorphe APET.

L'APET est choisi pour sa rigidité qui permet de protéger l'intérieur et le bord des récipients et aussi pour son caractère transparent qui permet de visualiser l'intérieur des récipients positionnés sur la cale 1.

## Revendications

1. Moyen de transport d'au moins deux récipients gigognes (2, 3) possédant chacun une ouverture (5), un fond (6), une paroi périphérique (7, 8) de contour fermé autour d'un axe longitudinal (10) et un bord supérieur (11) entourant ladite ouverture (5), ledit moyen étant **caractérisé en ce qu'**il comporte une cale (1) pour le positionnement des récipients et dont une face (38) comporte :
au moins un premier groupe d'éléments (12, 13, 14) de surfaces de positionnement latéral séparés les uns des autres et disposés pour recevoir en appui latéral des portions de surface de la paroi périphérique (7) d'un premier récipient (2) et créer un appui latéral discontinu sur la paroi périphérique du premier récipient (2) et un deuxième groupe d'éléments (16, 17, 18) de surfaces de positionnement latéral séparés les uns des autres et disposés pour recevoir en appui latéral des portions de surface de la paroi périphérique (8) d'un deuxième récipient (3) et créer un appui latéral discontinu sur la paroi périphérique du deuxième récipient (3), le deuxième groupe d'éléments de surfaces de positionnement latéral (16, 17, 18) étant situé à l'extérieur de la surface interne (20) définie par le premier groupe d'éléments de surface de positionnement latéral (12, 13, 14) ;
- au moins un premier (21, 22) et un deuxième (23, 24) groupes d'éléments de surfaces de positionnement longitudinal sensiblement perpendiculaires aux groupes d'éléments de surfaces de positionnement latéral (12 à 19), et disposés pour recevoir en appui longitudinal respectivement le bord supérieur (11-2) du premier récipient (2) et le bord supérieur (11-3) du deuxième récipient (3), le deuxième groupe d'éléments (23, 24) de surface de positionnement longitudinal étant positionné longitudinalement par rapport au premier groupe d'éléments (21, 22) de surfaces de positionnement longitudinal de telle façon que les fonds (6) des deux récipients (2, 3) une fois mis en place soient distants d'une distance non nulle;
- les groupes d'éléments de surfaces de positionnement étant disposés les uns par rapport aux autres pour recevoir le premier récipient (2) à l'intérieur du deuxième récipient (3) sans qu'il y ait de contact entre ces deux récipients.

2. Moyen de transport de récipients (2, 3) gigognes selon la revendication 1 **caractérisé en ce que** ladite cale est constituée par une feuille de plastique thermoformée ayant préférentiellement une épaisseur inférieure à 1 millimètre.

3. Moyen de transport de récipients (2, 3) gigognes selon l'une quelconque des revendications 1 ou 2 **caractérisé en ce que** les groupes d'éléments de surfaces de positionnement latéral (12 à 19, 27 à 30) et longitudinal (21 à 26) sont disposés en forme de gradins comportant des marches et des contremarches, chaque marche étant formée par l'un des groupes d'éléments de surfaces de positionnement longitudinal et chaque contremarche étant formée par un des groupes d'éléments de surfaces de positionnement latéral.

4. Moyen de transport pour le positionnement de récipients (2, 3) gigognes selon l'une quelconque des revendications précédentes **caractérisé en ce que** l'un au moins des groupes d'éléments de surfaces de positionnement latéral (12 à 19, 27 à 30) possède des portions souples (31) de surfaces aptes à être comprimées par des portions de la paroi périphérique (7, 8) du récipient (2, 3) positionné par ce groupe d'éléments de surfaces et apte ainsi à assurer son maintien par clipsage.

5. Moyen de transport de récipients (2, 3) gigognes selon la revendication 4 **caractérisé en ce que** la cale (1) comporte au moins une zone prédécoupée entourant toutes les portions souples (31) de surfaces aptes à être comprimées et appartenant au même groupe d'éléments de surfaces de positionnement latéral, cette zone étant destinée à permettre le déchirage de la cale (1) et l'extraction des récipients (2, 3) que la cale (1) est apte à recevoir et à maintenir par clipsage.

6. Moyen de transport de récipients (2, 3) gigognes selon l'une quelconque des revendications précédentes **caractérisé en ce que** la cale (1) est formée d'une matière plastique transparente et rigide.

7. Moyen de transport de récipients (2, 3) gigognes selon l'une quelconque des revendications précédentes **caractérisé en ce que** la cale (1) est constituée en matière plastique thermoformée telle que de l'APET, du PE, du PS, du HDPS, du MDPS, du PP, du PU, du PVC et préférentiellement du PET.

8. Moyen de transport de récipients (2, 3) gigognes selon l'une quelconque des revendications précédentes **caractérisé en ce que** la cale (1) comporte au moins un logement (36) dans lequel vient s'emboîter au moins une poignée amovible de préhension de récipients.

9. Moyen de transport de récipients gigognes (2, 3) selon l'une quelconque des revendications précédentes **caractérisé en ce que** la cale (1) comporte au moins un moyen de suspension (33) disposé à l'extérieur de tous les groupes d'éléments de surfaces de positionnement et apte à suspendre la cale (1) de positionnement des récipients (2, 3) sur un présentoir compatible.

10. Moyen de transport de récipients (2, 3) gigognes selon l'une quelconque des revendications précédentes **caractérisé en ce qu'**il comporte un couvercle (34) constituant avec la cale un emballage apte à protéger les récipients.

11. Moyen de transport de récipients (2, 3) gigognes selon la revendication 10 **caractérisé en ce que** ledit couvercle (34) possède une paroi latérale (35) périphérique venant en appui et assemblée sur une paroi périphérique latérale (37) de ladite cale (1).

12. Moyen de transport de récipients gigognes selon l'une quelconque des revendications 10 ou 11 **caractérisé en ce que** le couvercle (34) est en carton.

13. Moyen de transport de récipients (2, 3) gigognes selon l'une quelconque des revendications précédentes **caractérisé en ce que** la surface du couvercle (34) tournée vers l'extérieur de la cale (1) comporte des inscriptions comprenant au moins l'identification des récipients que la cale (1) est apte à recevoir.

14. Moyen de transport de récipients (2, 3) gigognes selon l'une quelconque des revendications précédentes **caractérisé en ce que** la deuxième face (37) de la cale (1) située au verso de la première (38) recevant lesdits récipients gigognes comporte au moins un groupe d'éléments de surfaces de positionnement latéral et un groupe d'éléments de surfaces de positionnement longitudinal apte à recevoir au moins un récipient.

## Patentansprüche

1. Transportmittel für mindestens zwei ineinanderstellbare Gefäße (2, 3) mit je einer Öffnung (5), einem Boden (6), einer Umfangswand (7, 8) von geschlossenem Umriß um eine Längsachse (10) und einem die Öffnung (5) umgebenden oberen Rand (11), wobei das Mittel **dadurch gekennzeichnet ist, daß** es eine verkeilende Packplatte (1) für die Positionierung der Gefäße aufweist, deren eine Seite (38) folgende Elemente aufweist:
- mindestens eine Gruppe von Flächenelementen (12, 13, 14) zur Seitenpositionierung, die voneinander getrennt und so angeordnet sind, daß gegen sie Teile der Fläche der Umfangswand (7) eines ersten Gefäßes (2) seitlich anschlagen und sie auf die Umfangswand des ersten Gefäßes (2) einen diskontinuierlichen seitlichen Druck ausüben, und eine zweite Gruppe von Flächenelementen (16, 17, 18) zur Seitenpositionierung, die voneinander getrennt und so angeordnet sind, daß gegen sie Teile der Fläche der Umfangswand (8) eines zweiten Gefäßes (3) anschlagen und auf die Umfangswand des zweiten Gefäßes (3) einen diskontinuierlichen seitlichen Druck ausüben, wobei die zweite Gruppe der Flächenelemente zur Seitenpositionierung (16, 17, 18) außerhalb der Innenfläche (20) liegt, die durch die erste Gruppe von Flächenelementen zur Seitenpositionierung (12, 13, 14) definiert ist;
- mindestens eine erste (21, 22) und eine zweite (23, 24) Gruppe von Flächenelementen zur Längspositionierung, die im wesentlichen senkrecht zu den Gruppen von Flächenelementen zur Seitenpositionierung (12 bis 19) und so angeordnet sind, daß gegen sie jeweils der obere Rand (11-2) des ersten Gefäßes (2) und der obere Rand (11-3) des zweiten Gefäßes (3) anschlagen, wobei die zweite Gruppe von Flächenelementen (23, 24) zur Längspositionierung bezüglich der ersten Gruppe von Flächenelemente (21, 22) zur Längspositionierung in Längsrichtung so angeordnet ist, daß die Böden (6) der zwei Gefäße (2, 3), nachdem sie eingesetzt sind, um einen Abstand von nicht Null voneinander entfernt sind;
- wobei die Gruppen von Flächenelementen zur Positionierung im Bezug aufeinander so angeordnet sind, daß sie das erste Gefäß (2) im Inneren des zweiten Gefäßes (3) aufnehmen, ohne daß diese zwei Gefäße sich berühren.

2. Transportmittel für ineinanderstellbare Gefäße (2, 3) nach Anspruch 1, **dadurch gekennzeichnet, daß** die verkeilende Packplatte aus einer heißgeformten Plastikfolie besteht, die vorzugsweise eine Dicke von weniger als 1 mm hat.

3. Transportmittel für ineinanderstellbare Gefäße (2, 3) nach einem der Ansprüche 1 oder 2, **dadurch gekennzeichnet, daß** die Gruppen von Flächenelementen zur Seitenpositionierung (12 bis 19, 27 bis 30) und Längspositionierung (21 bis 26) in Form von Absätzen mit Stufen und Steigungen angeordnet sind, wobei jede Stufe von einer der Gruppen von Flächenelementen zur Längspositionierung und jede Steigung von einer der Gruppen von Flächenelementen der Seitenpositionierung gebildet ist.

4. Transportmittel zur Positionierung von ineinanderstellbaren Gefäßen (2, 3) nach einem der vorangehenden Ansprüche, **dadurch gekennzeichnet, daß** mindestens eine der Gruppen von Flächenelementen zur Seitenpositionierung (12 bis 19, 27 bis 30) nachgiebige Flächenabschnitte (31) aufweist, die von Teilen der Umfangswand (7, 8) des durch diese Gruppe von Flächenelementen positionierten Gefäßes (2, 3) zusammengepreßt werden können und es so durch Klipsen festhalten können.

5. Transportmittel für ineinanderstellbare Gefäße (2, 3) nach Anspruch 4, **dadurch gekennzeichnet, daß** die verkeilende Packplatte (1) mindestens eine vorgeschnittene Sollbruchzone aufweist, welche alle nachgiebige Flächenabschnitte (31) umgibt, die zusammengedrückt werden können und zu der gleichen Gruppe von Flächenelementen der Seitenpositionierung gehören, wobei diese Zone dazu bestimmt ist, das Zerbrechen der verkeilenden Packplatte (1) und das Herausziehen der Gefäße (2, 3), welche die Packplatte (1) aufnehmen und durch Klipsen halten kann, zu ermöglichen.

6. Transportmittel für ineinanderstellbare Gefäße (2, 3) nach einem der vorangehenden Ansprüche, **dadurch gekennzeichnet, daß** die verkeilende Packplatte (1) aus einem transparenten und starren Kunststoffmaterial geformt ist.

7. Transportmittel für ineinanderstellbare Gefäße (2, 3) nach einem der vorangehenden Ansprüche, **dadurch gekennzeichnet, daß** die verkeilende Packplatte (1) aus wärmeformbarem Kunststoffmaterial wie APET, PE, PS, HDPS, MDPS, PP, PU, PVD und vorzugsweise PET besteht.

8. Transportmittel für ineinanderstellbare Gefäße (2, 3) nach einem der vorangehenden Ansprüche, **dadurch gekennzeichnet, daß** die verkeilende Packplatte (1) mindestens einen Sitz (36) aufweist, in den mindestens ein abnehmbarer Griff zum Greifen von Gefäßen eingesetzt wird.

9. Transportmittel für ineinanderstellbare Gefäße (2, 3) nach einem der vorangehenden Ansprüche, **dadurch gekennzeichnet, daß** die verkeilende Packplatte (1) mindestens ein Aufhängemittel (33) aufweist, das außerhalb aller Gruppen von Flächenelementen zur Positionierung angeordnet und dafür geeignet ist, die verkeilende Packplatte (1) zur Positionierung der Gefäße (2, 3) an einem dafür geeigneten Verkaufständer aufzuhängen.

10. Transportmittel für ineinanderstellbare Gefäße (2, 3) nach einem der vorangehenden Ansprüche, **dadurch gekennzeichnet, daß** es einen Deckel (34) aufweist, der mit der verkeilenden Packplatte eine Verpackung bildet, welche die Gefäße schützen kann.

11. Transportmittel für ineinanderstellbare Gefäße (2, 3) nach Anspruch 10, **dadurch gekennzeichnet, daß** der Deckel (34) eine seitliche Umfangswand (35) aufweist, die in Andruck kommt gegen eine seitliche Umfangswand (37) der verkeilenden Packplatte (1) und mit dieser zusammengesetzt ist.

12. Transportmittel für ineinanderstellbare Gefäße (2, 3) nach einem der Ansprüche 10 oder 11, **dadurch gekennzeichnet, daß** der Deckel (34) aus Karton besteht.

13. Transportmittel für ineinanderstellbare Gefäße (2, 3) nach einem der vorangehenden Ansprüche, **dadurch gekennzeichnet, daß** die zur Außenseite der verkeilenden Packplatte (1) gerichtete Fläche des Deckels (34) Angaben aufweist, die mindestens die Identifizierung der Gefäße umfassen, welche die verkeilende Packplatte (1) aufnehmen kann.

14. Transportmittel für ineinanderstellbare Gefäße (2, 3) nach einem der vorangehenden Ansprüche, **dadurch gekennzeichnet, daß** die zweite Fläche (37) der verkeilenden Packplatte (1), die auf der Rückseite der ersten Fläche (38) liegt, welche die ineinanderstellbaren Gefäße aufnimmt, mindestens eine Gruppe von Flächenelementen zur Seitenpositionierung und eine Gruppe von Flächenelementen zur Längspositionierung aufweist, die mindestens ein Gefäß aufnehmen können.

## Claims

1. Means for transporting at least two nestable containers (2, 3), each having an opening (5), a bottom (6), a peripheral wall (7, 8) of closed contour about a longitudinal axis (10) and an upper edge (11), surrounding said opening (5), said means being **characterized in that** it includes a cradle (1) for positioning the containers, one face (38) of which includes:
at least a first group of lateral positioning surface elements (12, 13, 14) separated from one another and arranged so as to receive, by means of lateral support, surface portions of the peripheral wall (7) of a first container (2) and so as to create a discontinuous lateral support over the peripheral wall of the first container (2) and a second group of lateral positioning surface elements (16, 17, 18) separated from one another and arranged so as to receive, by means of lateral support, surface portions of the peripheral wall (8) of a second container (3) and so as to create a discontinuous lateral support over the peripheral wall of the second container (3), the second group of lateral positioning surface elements (16, 17, 18) being located outside the inner surface (20) defined by the first group of lateral positioning surface elements (12, 13, 14);
- at least a first (21, 22) and a second (23, 24) group of longitudinal positioning surface elements substantially perpendicular to the groups of lateral positioning surface elements (12 to 19) that are arranged in order to receive, by means of longitudinal support, respectively the upper edge (11-2) of the first container (2) and the upper edge (11-3) of the second container (3), the second group of longitudinal positioning surface elements (23,24) being positioned longitudinally relative to the first group of longitudinal positioning surface elements (21,22) in such a manner that the bottoms (6) of the two containers (2,3), once set in place, are distanced by a non-zero distance;
- the groups of positioning surface elements being arranged relative to one another so as to receive the first container (2) inside the second container (3) without there being contact between these two containers.

2. Means for transporting nestable containers (2,3) according to Claim 1, **characterized in that** said cradle consists of a thermoformed plastic sheet that preferably has a thickness of less than 1 millimetre.

3. Means for transporting nestable containers (2,3) according to either Claim 1 or 2, **characterized in that** the groups of lateral (12 to 19, 27 to 30) and longitudinal (21 to 26) positioning surface elements are arranged in the form of steps that include treads and risers, each tread being formed by one of the groups of longitudinal positioning surface elements and each riser being formed by one of the groups of lateral positioning surface elements.

4. Transporting means for positioning nestable containers (2,3) according to any one of the preceding claims, **characterized in that** at least one of the groups of lateral positioning surface elements (12 to 19, 27 to 30) has flexible portions (31) with surfaces capable of being compressed by portions of the peripheral wall (7,8) of the container (2,3) positioned by this group of surface elements and thus capable of ensuring its holding by means of catching.

5. Means for transporting nestable containers (2,3) according to Claim 4, **characterized in that** the cradle (1) includes at least one pre-cut-out zone surrounding all the flexible surface portions (31) capable or being compressed and belonging to the same group of lateral positioning surface elements, this zone being designed to allow tearing of the cradle (1) and removal of the containers (2,3) that the cradle (1) can receive and hold by means of catching.

6. Means for transporting nestable containers (2,3) according to any one of the preceding claims, **characterized in that** the cradle (1) is formed from a transparent, rigid plastic.

7. Means for transporting nestable containers (2,3) according to any one of the preceding claims, **characterized in that** the cradle (1) is made from a thermoformed plastic such as APET, PE, PS, HDPS, MDPS, PP, PU, PVC and preferably PET.

8. Means for transporting nestable containers (2,3) according to any one of the preceding claims, **characterized in that** the cradle (1) includes at least one housing (36) in which at least one removable handle for grasping the containers fits.

9. Means for transporting nestable containers (2,3) according to any one of the preceding claims, **characterized in that** the cradle (1) includes at least one hanging means (33) arranged outside all the groups of positioning surface elements and capable of suspending the cradle (1) for positioning the containers (2,3) on a compatible display device.

10. Means for transporting nestable containers (2,3) according to any one of the preceding claims, **characterized in that** it includes a lid (34) forming, together with the cradle, packaging suitable for protecting the containers.

11. Means for transporting nestable containers (2,3) according to Claim 10, **characterized in that** said lid (34) has a peripheral lateral wall (35) that bears and is assembled on a lateral peripheral wall (37) of said cradle (1).

12. Means for transporting nestable containers according to either Claim 10 or 11, **characterized in that** the lid (34) is made from cardboard.

13. Means for transporting nestable containers (2,3) according to any one of the preceding claims, **characterized in that** the surface of the lid (34) that faces the outside of the cradle (1) includes markings that comprise at least the identification of the containers that the cradle (1) is capable of receiving.

14. Means for transporting nestable containers (2,3) according to any one of the preceding claims, **characterized in that** the second face (37) of the cradle (1) located on the reverse side of the first (38) receiving said nestable containers includes at least one group of lateral positioning surface elements and one group of longitudinal positioning surface elements capable of receiving at least one container.
